# FASCICULE DE BREVET EUROPEEN

(11) **EP 0 908 392 B1**
(45) Date de publication et mention de la délivrance du brevet: **04.05.2005**
(21) Numéro de dépôt: 98402439.8
(22) Date de dépôt: 05.10.1998
(51) Int. Cl.: B65D 33/16

(54) **Sachet à fermeture par élément autocollant**
BEUTEL MIT SELBSTKLEBEVERSCHLUSS
bag with self-adhesive closure

(30) Priorité: 07.10.1997 FR 9712470
(43) Date de publication de la demande: 14.04.1999
(73) Titulaire: FLEXICO FRANCE, F-60119 Henonville (FR)
(72) Inventeur: Bois, Henri, 92200 Neuilly sur Seine (FR)
(74) Mandataire: Texier, Christian

(56) Documents cités:
- DE-U- 9 105 634
- US-A- 3 079 066
- US-A- 5 026 174

## Description

La présente invention concerne le domaine des sachets d'emballage à fermeture par bande autocollante.

De nombreux sachets de ce type ont déjà été proposés.

Ces sachets connus comprennent soit une bande autocollante double face collée sur un rabat de fermeture de sorte que une des faces de ladite bande reste accessible, soit (comme illustré sur la figure 1) une bande autocollante simple face 1 collée sur un rabat 2 muni d'au moins une ouverture 3, de sorte que la face autocollante de cette bande 1 soit accessible au niveau de ladite ouverture 3. Par ailleurs tous ces sachets connus comprennent un volet de couverture amovible 4 déposé sur la face autocollante accessible de la bande 1 précitée, pour éviter que cette bande 1 n'adhère de façon intempestive sur une surface adjacente, par exemple lorsque plusieurs de tels sachets sont empilés.

Le document US-5026174 décrit un sachet plastique en polyéthylène ou polypropylène notamment comprenant un rabat de fermeture constitué de deux tronçons reliés entre eux par une bande autocollante une face. Le document propose une épaisseur de film comprise entre 0,0005 et 0,020 pouce, soit 12,7 à 508µm et une largeur de bande autocollante, c'est-à-dire distance entre les deux tronçons du rabat comprise entre 0,030 à 1 pouce, soit 0,76mm et 25,4mm.

Le document US-3079066 décrit une structure générale de sachet comprenant un rabat autocollant, sans donner de valeur dimensionnelle.

Ces sachets ont certes rendu de grands services.

Cependant ils ne donnent pas totalement satisfaction.

En particulier l'utilisation de tels sachets sur des machines d'emballage automatiques, est assez difficile à réaliser, et dans tous les cas fort complexe, en raison de la présence du volet de couverture 4 qu'il est nécessaire de retirer au préalable, c'est-à-dire avant de refermer le sachet.

La présente invention a maintenant pour but de proposer de nouveaux moyens de fermeture pour de tels sachets à éléments de fermeture autocollants.

Ce but est atteint dans le cadre de la présente invention grâce à un sachet du type défini en revendication 1 annexée.

Ainsi la présente invention permet d'éviter la présence d'un volet de couverture, grâce à un rapport réduit (de 6 à 25) entre largeur de l'ouverture ménagée dans le film et épaisseur de celui-ci.

Par comparaison les sachets connus de l'état de la technique comprennent un rapport bien supérieur entre la largeur de l'ouverture ménagée dans le film et l'épaisseur de celui-ci. Selon l'état de la technique, ce rapport est supérieur à 50.

D'autres caractéristiques, buts et avantages de la présente invention apparaitront à la lecture de la description détaillée qui va suivre et en regard des dessins annexés, donnés à titre d'exemple non limitatif et sur lesquels :
- la figure 1 précédemment décrite représente un sachet conforme à l'état de la technique,
- la figure 2 représente une vue schématique latérale d'un sachet conforme à la présente invention, et
- la figure 3 représente une vue partielle agrandie de ce sachet.

On aperçoit sur la figure 2 annexée un sachet 10 conforme à la présente invention comprenant deux parois principales 12, 14 reliées entre elles sur trois de leurs côtés et définissant ainsi une embouchure 16 au niveau du quatrième côté de ces parois 12, 14. Cette embouchure 16 peut être obturée par un rabat 18 prolongeant l'une des parois 12 et muni d'un élément autocollant 20 placé en regard d'au moins une ouverture 19 formée dans le rabat 18. La face autocollante 22 de l'élément 20 est placée contre le rabat 18. Ainsi cette face autocollante 22 est accessible à travers l'ouverture 19. Il suffit de retourner le rabat 18 contre la paroi 14 opposée, de sorte que cette face autocollante 22 accessible à travers l'ouverture 19 vienne reposer sur cette paroi 14, pour fermer le sachet.

Plus précisément encore selon la présente invention, l'ouverture 19 possède un rapport entre sa plus petite largeur "L" et l'épaisseur "e" du film composant les parois 12 et 14, compris entre 6 et 25, très préférentiellement entre 8 et 20.

Dans le cadre de la présente invention, on entend par "plus petite largeur" de l'ouverture 19, la plus petite distance rectiligne entre deux bords de cette ouverture, passant par tout point quelconque de l'ouverture.

Le film composant les parois 12 et 14 peut faire l'objet de nombreux modes de réalisation. Il est formé de préférence d'un film en matière plastique, avantageusement en polyoléfine, notamment en polypropylène ou en polyéthylène haute densité. Cependant le film peut être formé de toute autre composition équivalente, notamment en matière plastique. Le film peut aussi être multicouche en plastique, voire par exemple plastique/papier ou plastique/feuille de métal. Le film posséde typiquement une épaisseur comprise entre 100 et 150µm.

Ainsi la petite largeur de l'ouverture 19 précitée est typiquement comprise entre 0,6mm et 6mm, avantageusement entre 0,6mm et 3,75mm, très préférentiellement entre 0,8mm et 3mm.

L'ouverture 19 précitée peut être formée d'une lumière rectiligne continue formée entre deux tronçons séparés du rabat. Dans ce cas "la plus petite largeur" précitée est égale à la largeur de cette lumière. Et dans ce cas, le rapport entre la largeur de la lumière 19 et l'épaisseur du film est de préférence comprise entre 6 et 25, très préférentiellement entre 8 et 20. Ainsi la largeur de la lumière est avantageusement comprise entre 0,6mm et 3,75mm et préférentiellement entre 0,8mm et 3mm.

L'ouverture 19 peut également être formée d'une découpe à contour fermé, par exemple de contour circulaire, polygonal ou autre. Dans ce cas "la plus petite largeur" est égale à la plus petite dimension de la découpe, c'est à dire par exemple le diamètre pour une découpe circulaire, ou la dimension d'un côté pour une découpe de contour carrée. Dans le cas d'une ouverture à contour fermé, le rabat 18 possède de préférence plusieurs de telles ouvertures. Et dans ce cas, le rapport entre la largeur de la lumière 19 et l'épaisseur du film est de préférence comprise entre 8 et 25. Ainsi la largeur de la découpe à bord fermé est avantageusement comprise entre 0,8mm et 6mm.

La présente invention permet d'empiler des sachets adjacents, sans nécessiter la présence de volets de couverture sur la face accessible de l'élément autocollant 20, et tout en autorisant d'autre part une fermeture fiable du sachet par déformation de la bande autocollante 20 à travers l'ouverture 19. Le cas échéant, cette déformation de bande autocollante 20 peut être obtenue avec un outil, tel qu'une mollette.

Bien entendu la présente invention n'est pas limitée au mode de réalisation qui vient d'être décrit, mais s'étend à toutes variantes conformes aux revendications annexées.

## Revendications

1. Sachet à élément de fermeture autocollant dans lequel l'élément de fermeture autocollant (20) est placé en regard d'au moins une ouverture (19) formée dans une paroi (12) du film composant le sachet, de sorte que la face autocollante de l'élément (20) soit accessible par ladite ouverture (19), pour permettre la fermeture du sachet par contact de la face autocollante de l'élément de fermeture (20) sur une deuxième paroi (14) du sachet opposée à la paroi (12) munie de l'élément de fermeture, **caractérisé par le fait que** le film composant les parois (12, 14) de celui-ci possède une épaisseur "e" comprise entre 100 et 150µm ladite ouverture (19) possédant deux bords en regard separés d'une dimension "L" comprise entre 6 et 25 fois l'épaisseur "e" du film.

2. Sachet selon la revendication 1, **caractérisé par le fait que** lesdits deux bords en regard de l'ouverture (19) sont séparés d'une dimension "L" comprise entre 8 et 20 fois l'épaisseur "e" du film.

3. Sachet selon l'une des revendications 1 ou 2 **caractérisé par le fait que** le film composant les parois (12, 14) de celui-ci est en matière plastique.

4. Sachet selon l'une des revendications 1 à 3 **caractérisé par le fait que** le film composant les parois (12, 14) de celui-ci est choisi dans le groupe comprenant les polyoléfines notamment le polypropylène ou le polyéthylène haute densité.

5. Sachet selon l'une des revendications 1 à 4 **caractérisé par le fait que** lesdits deux bords en regard de l'ouverture (19) sont séparés d'une dimension comprise entre 0,6mm et 3,75mm, très préférentiellement entre 0,8mm et 3mm.

6. Sachet selon l'une des revendications 1 à 5 **caractérisé par le fait que** l'ouverture (19) est formée d'une lumière rectiligne continue formée entre deux tronçons séparés d'un rabat et dont la largeur correspond à la dimension séparant lesdits deux bords en regard.

7. Sachet selon la revendication 6, **caractérisé par le fait que** le rapport entre la largeur de la lumière (19) et l'épaisseur du film est comprise entre 6 et 25, préférentiellement entre 8 et 20.

8. Sachet selon l'une des revendications 6 ou 7, **caractérisé par le fait que** la largeur de la lumière est comprise entre 0,6mm et 3,75mm, avantageusement entre 0,8 et 3mm.

9. Sachet selon l'une des revendications 1 à 5 **caractérisé par le fait que** l'ouverture (19) est formée d'une découpe à contour fermé, par exemple de contour circulaire, polygonal.

10. Sachet selon la revendication 9, **caractérisé par le fait que** le rapport entre la largeur de la découpe à contour fermé (19) et l'épaisseur du film est comprise entre 8 et 25.

11. Sachet selon l'une des revendications 9 ou 10, **caractérisé par le fait que** la largeur de la découpe à contour fermé est comprise entre 0,6 et 3,75mm.

12. Sachet selon l'une des revendications 1 à 11, **caractérisé par le fait que** le film composant les parois du sachet est multicouche.

## Patentansprüche

1. Beutel mit selbstklebendem Schließelement, wobei das selbstklebende Schließelement (20) gegenüber wenigstens einer Öffnung (19) angeordnet ist, die in einer Wand (12) der den Beutel bildenden Folie ausgebildet ist, so daß die selbstklebende Fläche des Elements (20) durch die genannte Öffnung (19) zugänglich ist, um das Verschließen des Beutels durch Berührung der selbstklebenden Fläche des Schließelements (20) mit einer zweiten Wand (14) des Beutels zu gestatten, die der Wand (12) gegenüberliegt, die mit dem Schließelement versehen ist, **dadurch gekennzeichnet, daß** die Folie, die dessen Wände (12, 14) bildet, eine Dicke "e" aufweist, die zwischen 100 und 150 µm liegt, und daß die genannte Öffnung (19) zwei gegenüberliegende Ränder aufweist, die eine Abmessung "L" beabstandet sind, die zwischen dem 6-fachen und dem 25-fachen der Dicke "e" der Folie liegt.

2. Beutel nach Anspruch 1, **dadurch gekennzeichnet, daß** die genannten, gegenüberliegenden Ränder der Öffnung (19) eine Abmessung "L" beabstandet sind, die zwischen dem 8-fachen und dem 20-fachen der Dicke "e" der Folie liegt.

3. Beutel nach einem der Ansprüche 1 oder 2, **dadurch gekennzeichnet, daß** die Folie, die dessen Wände (12, 14) bildet, aus Kunststoff ist.

4. Beutel nach einem der Ansprüche 1 bis 3, **dadurch gekennzeichnet, daß** die Folie, die dessen Wände (12, 14) bildet aus der Gruppe ausgewählt ist, die die Polyolefine, insbesondere das Polypropylen oder das Polyethylen mit hoher Dichte, umfaßt.

5. Beutel nach einem der Ansprüche 1 bis 4, **dadurch gekennzeichnet, daß** die gegenüberliegenden Ränder der Öffnung (19) eine Abmessung beabstandet sind, die zwischen 0,6 mm und 3,75 mm, und sehr bevorzugt zwischen 0,8 mm und 3 mm, liegt.

6. Beutel nach einem der Ansprüche 1 bis 5, **dadurch gekennzeichnet, daß** die Öffnung (19) von einem geradlinigen Langloch gebildet ist, das zwischen zwei getrennten Stücken einer Klappe gebildet ist, und dessen Breite der Abmessung entspricht, um die die genannten beiden, gegenüberliegenden Ränder beabstandet sind.

7. Beutel nach Anspruch 6, **dadurch gekennzeichnet, daß** das Verhältnis zwischen der Breite des Langlochs (19) und der Dicke der Folie zwischen 6 und 25, bevorzugt zwischen 8 und 20, liegt.

8. Beutel nach einem der Ansprüche 6 oder 7, **dadurch gekennzeichnet, daß** die Breite des Langlochs zwischen 0,6 mm und 3,75 mm, und bevorzugt zwischen 0,8 und 3 mm, liegt.

9. Beutel nach einem der Ansprüche 1 bis 5, **dadurch gekennzeichnet, daß** die Öffnung (19) aus einem Einschnitt mit geschlossener Kontur, zum Beispiel mit kreisförmiger oder polygonförmiger Kontur, gebildet ist.

10. Beutel nach Anspruch 9, **dadurch gekennzeichnet, daß** das Verhältnis zwischen der Breite des Einschnitts mit geschlossener Kontur (19) und der Dicke der Folie zwischen 8 und 25 liegt.

11. Beutel nach einem der Ansprüche 9 oder 10, **dadurch gekennzeichnet, daß** die Breite des Einschnitts mit geschlossener Kontur zwischen 0,6 und 3,75 mm liegt.

12. Beutel nach einem der Ansprüche 1 bis 11, **dadurch gekennzeichnet, daß** die die Wände bildende Folie viellagig ist.

## Claims

1. Bag with a self-adhesive closure element in which the self-adhesive closure element (20) faces at least one opening (19) made in a wall (12) of the film of which the bag is composed, such that the self-adhesive face of the element (20) is accessible through the said opening (19) to allow the bag to be closed by contact of the self-adhesive face of the closure element (20) on a second wall (14) of the bag, opposite the wall (12) having the closure element, **characterized in that** the film of which the walls (12, 14) of the bag are composed has a thickness "e" of between 100 and 150 µm, the said opening (19) having two facing edges separated by a dimension "L" of between 6 and 25 times the thickness "e" of the film.

2. Bag according to Claim 1, **characterized in that** the said two facing edges of the opening (19) are separated by a dimension."L" of between 8 and 20 times the thickness "e" of the film.

3. Bag according to either of Claims 1 and 2, **characterized in that** the film of which the walls (12, 14) of the bag are composed is made of plastic.

4. Bag according to one of Claims 1 to 3, **characterized in that** the film of which the walls (12, 14) of the bag are composed is chosen from the group comprising polyolefins, in particular high-density polypropylene or polyethylene.

5. Bag according to one of Claims 1 to 4, **characterized in that** the said two facing edges of the opening (19) are separated by a dimension of between 0.6 mm and 3.75 mm, most preferably between 0.8 mm and 3 mm.

6. Bag according to one of Claims 1 to 5, **characterized in that** the opening (19) is formed by a straight continuous slot made between two separate sections of a flap, the width of this slot corresponding to the dimension separating the said two facing edges.

7. Bag according to Claim 6, **characterized in that** the ratio between the width of the slot (19) and the thickness of the film is between 6 and 25, preferably between 8 and 20.

8. Bag according to either of Claims 6 and 7, **characterized in that** the width of the slot is between 0.6 mm and 3.75 mm, advantageously between 0.8 and 3 mm.

9. Bag according to one of Claims 1 to 5, **characterized in that** the opening (19) is formed by a cut-out with a closed outline, for example a circular or polygonal outline.

10. Bag according to Claim 9, **characterized in that** the ratio between the width of the cut-out with a closed outline (19) and the thickness of the film is between 8 and 25.

11. Bag according to either of Claims 9 and 10, **characterized in that** the width of the cut-out with a closed outline is between 0.6 and 3.75 mm.

12. Bag according to one of Claims 1 to 11, **characterized in that** the film of which the walls of the bag are composed is a multilayer film.
